# FASCICULE DE BREVET EUROPEEN

(11) **EP 0 607 357 B1**
(45) Date de publication et mention de la délivrance du brevet: **12.03.1997**
(21) Numéro de dépôt: 92922988.8
(22) Date de dépôt: 09.10.1992
(51) Int. Cl.: F01D 1/02, F01D 15/06, F01D 17/00, F04F 5/48, F01D 15/00

(54) **PROCEDE D'ENTRAINEMENT EN ROTATION D'UNE TURBINE PAR UN DISPOSITIF EJECTEUR**
VERFAHREN, UM EINE TURBINE MITTELS EINES STRAHLAPPARATES ANZUTREIBEN
METHOD OF DRIVING A TURBINE IN ROTATION BY MEANS OF A JET DEVICE

(30) Priorité: 11.10.1991 FR 9112711
(43) Date de publication de la demande: 27.07.1994
(73) Titulaire: MARTINEZ, Michèle, F-82210 Saint-Nicolas-de-la-Grave (FR)
(72) Inventeur: MARTINEZ, Michèle, F-82210 Saint-Nicolas-de-la-Grave (FR)
(74) Mandataire: Dronne, Guy
(86) Numéro de dépôt international: FR9200957
(87) Numéro de publication internationale: WO9307361

(56) Documents cités:
- FR-A- 522 163
- GB-A- 1 410 543
- US-A- 3 972 196
- US-A- 4 046 492
- US-A- 4 367 626

## Description

La présente invention concerne un procédé d'entraînement en rotation d'une turbine et un dispositif à turbine correspondant.

Les turbines sont connues de longue date et sont essentiellement constituées par un moyeu portant des aubes, entraîné en rotation par un fluide (gaz, liquide) le traversant.

De manière connue, l'entraînement d'une turbine par un fluide permet de transférer l'énergie du fluide à l'axe de rotation de la turbine. Par exemple, la rotation de cet axe sert à entraîner un alternateur pour produire du courant électrique, ou entraîner divers outils (perçage, sciage...).

A ce jour, les problèmes des dispositifs connus résident dans des vitesses d'écoulement élevées nécessaires à l'obtention de puissances les plus élevées possibles. Cependant, ces vitesses d'écoulement élevées conduisent à de fortes perturbations ; par exemple lorsque le fluide est un gaz, il y a création :
- d'ondes de choc,
- de faisceaux de détente ou de compression apparaissant sur les divers composants du dispositif.

Les conséquences de telles perturbations sont entre autres que :
- les composants de ces dispositifs doivent présenter des formes particulières, précises, optimum (ce qui implique un domaine d'utilisation limité, voire très limité),
- lesdits composants doivent résister mécaniquement aux efforts induits par les phénomènes vibratoires accompagnant ces perturbations,
- lesdites perturbations engendrent des phénomènes acoustiques souvent très violents.

Par utilisation de l'effet Venturi ou effet de trompe, il est possible d'entraîner un fluide secondaire par l'éjection d'un fluide primaire à travers un ajutage. De nombreux dispositifs mettent en oeuvre cet effet, et notamment :
- les systèmes thermiques propulsifs à trompes qui génèrent une force par la création d'une différence de pression entre l'amont et l'aval du système. Le dispositif décrit dans le brevet FR 522.163 utilise ainsi une partie de l'énergie d'un écoulement gazeux se caractérisant principalement par des termes de vitesses, pour comprimer à l'aide d'une turbine, les combustibles et comburants nécessaires au fonctionnement du système,
- les systèmes thermiques tels que celui décrit dans le brevet GB 1.140.543 dont la température de la source chaude est trop élevée pour être utilisée directement, et qui sont conçus pour permettre un effet de refroidissement par dilution.

Il faut ajouter que les dispositifs décrits dans ces deux documents comprennent :
un canal amont d'amenée de fluide, une turbine, un canal aval, des moyens d'injection d'un fluide primaire, des moyens d'admission d'un fluide secondaire et des moyens de mélange des fluides primaire et secondaire.

Un autre aspect limitant l'emploi des dispositifs à turbine antérieurs réside dans les vitesses de rotation élevées, voire très élevées, de ces dispositifs.

La présente invention a pour but de pallier l'ensemble de ces inconvénients et notamment de créer une turbine dont le point de fonctionnement nominal ne soit pas associé à une vitesse d'écoulement transsonique, afin d'éviter tous les problèmes liés aux perturbations induites par un tel écoulement.

On rappellera qu'un point de fonctionnement est caractérisé par un couple de valeur (vitesse de rotation, puissance) ou (vitesse de rotation, couple). Dans la présente description, on appellera point de fonctionnement nominal un point de fonctionnement correspondant à une puissance maximale. On appellera point de fonctionnement à couple nominal le point de fonctionnement correspondant à un couple maximum.

Un des buts de l'invention est d'obtenir des puissances comparables à celles obtenues sur des turbines classiques, mais avec des vitesses d'écoulement compatibles avec des écoulements non ou peu perturbés.

A cet effet, la présente invention concerne un procédé d'entraînement en rotation d'une turbine, ladite turbine étant reliée à un canal amont d'amenée de fluide à un canal aval d'éjection, ledit procédé comprenant les étapes de :
- admettre un fluide secondaire Fs dans le canal d'amenée de fluide, ledit canal d'amenée présentant une section d'entrée apte à générer un écoulement de fluide secondaire à fort débit masse Dms, avec une vitesse Vs et une pression Ps,
- injecter simultanément un fluide primaire Fp, présentant une pression Pp, une vitesse Vp très supérieures à celles du fluide secondaire, et un débit masse dmp déterminés, de façon à obtenir, dans le canal d'amenée de fluide, un mélange homogène présentant un fort débit masse égal à la somme (Dms + Dmp) des fluides primaire et secondaire, et une vitesse d'écoulement vers la turbine faible relativement à la vitesse du fluide primaire Fp,
- entraîner en rotation la turbine par le passage du mélange de fluide sur des aubes de cette turbine et
- éjecter le mélange de fluide au moyen du canal d'éjection de fluide dont la section de sortie est conçue pour adapter le niveau de pression en sortie sensiblement à celui du fluide présent aux alentours de la section d'éjection.

Ainsi, le fait d'injecter un fluide primaire à pression et vitesse plus élevées que le fluide secondaire entraîne celui-ci vers la turbine. Cet effet est connu sous le nom d'effet Venturi ou effet de trompe. Cependant, cet effet est utilisé dans la présente invention en tant que transformateur d'énergie et démultiplicateur de vitesse. En effet, l'effet Venturi, dans le cas présent, transforme l'énergie du fluide primaire injecté par un ajutage à faible débit masse et forte vitesse et pression, en l'énergie d'un fluide (résultant du mélange dudit fluide primaire avec le fluide secondaire aspiré par effet Venturi) caractérisé par un fort débit masse et une faible vitesse d'écoulement.

Or, de manière connue, la puissance disponible sur l'axe de rotation de la turbine est :
P = C.ω. où C est le couple délivré et ω la vitesse de rotation de la turbine. Le couple s'exprime par : C = F.d où F est la force radiale globale résultant de l'écoulement du fluide dans des canaux inter-aube de la turbine, et où d est la distance du point d'application de cette force à l'axe de la turbine.

De plus, si l'on se place dans le cas d'un écoulement gazeux, en première approximation, la force F s'exprime par la formule suivante :$\text{F = Dmm (We sin (βe) - Ws sin (βs))}$ où :
- Dmm est le débit masse du fluide traversant la turbine (c'est-à-dire du mélange du fluide),
- βe est l'angle d'attaque des aubes de la turbine,
- βs est l'angle de bord de fuite des aubes de la turbine,
- We est le module de la vitesse relative (repère tournant avec la turbine) d'entrée du fluide dans la turbine,
- Ws est le module de la vitesse relative de sortie du fluide dans la turbine.

Pour un point de fonctionnement nominal donné, donc caractérisé par une puissance et une vitesse de rotation (ω) données, on cherche un couple (C) et donc une force (F). Cette force F est obtenue en réalisant un fort débit masse Dmm égal à la somme des débits masses dmp + Dms, tout en ayant des vitesses d'écoulement de fluide We et Ws suffisamment faibles pour être compatibles avec un écoulement peu perturbé.

En outre, le procédé selon l'invention permet, en agissant en continu sur la pression et/ou la vitesse du fluide primaire et/ou sur tout autre paramètre dimensionnel ou fonctionnel du dispositif à turbine, de pouvoir adapter le point de fonctionnement nominal du dispositif au point de fonctionnement de consigne.

La vitesse de rotation réelle est mesurée en continu puis comparée à une vitesse de rotation de consigne. Cette vitesse de rotation de consigne est déterminée pour une application donnée. Par exemple, si la turbine entraîne un outil de fraisage cette vitesse peut être de 36 000 tours/mn.

Suite à cette comparaison, on modifie en continu un ou plusieurs paramètres dimensionnels ou fonctionnels pour que la vitesse de rotation mesurée soit égale à la vitesse de rotation de consigne.

Avantageusement, pour modifier les paramètres dimensionnels, les sections d'entrée du fluide secondaire, d'injection du fluide primaire et de sortie du canal d'éjection de fluide, sont modifiées en continu de manière à égaler, autant que faire se peut, le point de fonctionnement de consigne et le point de fonctionnement nominal.

Avantageusement, pour modifier les paramètres fonctionnels, outre la variation de pression du fluide primaire, l'injection du fluide primaire peut se faire selon une trajectoire hélicoïdale induisant une autolimitation et une autoadaptation du régime de fonctionnement de la turbine. Un tel mode d'injection est dit hélicoïdal.

De même, avantageusement, l'injection du fluide primaire se fait dans des zones proches des parois dudit canal d'amenée. Un tel mode d'injection est dit pariétal.

La présente invention concerne aussi un dispositif à turbine mettant en oeuvre le procédé ci-dessus décrit, ledit dispositif comportant :
- à l'intérieur d'un corps présentant globalement une symétrie de révolution, une turbine, un canal amont d'amenée de fluide vers la turbine, et un canal aval d'éjection de fluide,
- des moyens d'injection dans le canal d'amenée de fluide, d'un fluide primaire Fp présentant une pression, une vitesse et un débit masse dmp déterminés,
- des moyens d'admission dans le canal d'amenée de fluide, d'un fluide secondaire Fs présentant un débit masse Dms,
- le canal d'amenée de fluide présentant une section d'entrée apte à générer un écoulement de fluide secondaire à fort débit masse Dms, avec une vitesse vs et une pression Ps,
- les moyens d'injection étant adaptés pour délivrer un fluide primaire Fp présentant une pression et une vitesse très supérieures à celles du fluide secondaire, et sont disposés de façon à permettre l'obtention, à l'intérieur du canal d'amenée de fluide, d'un mélange homogène présentant un fort débit masse égal à la somme (Dms + Dmp) des fluides primaire et secondaire, et une vitesse d'écoulement vers la turbine faible relativement à la vitesse du fluide primaire Fp,
- le canal d'éjection présentant une section de sortie apte à adapter le niveau de pression en sortie sensiblement à celui du fluide présent aux alentours de la section d'éjection.

Avantageusement, le dispositif est adapté pour entraîner en rotation une turbine à une vitesse de consigne variable et comporte à cet effet des moyens de contrôle et de régulation (50) comprenant :
- des moyens de mesure d'une grandeur représentative de la vitesse de rotation de la turbine,
- des moyens d'acquisition de la vitesse de rotation mesurée,
- des moyens de traitement adaptés pour comparer la vitesse de rotation mesurée, avec une vitesse de rotation de consigne,
- des actuateurs adaptés pour réguler des paramètres fonctionnels et/ou dimensionnels de l'écoulement pour faire coïncider la valeur mesurée de la vitesse de rotation avec la valeur de consigne de cette vitesse, et
- une vanne d'arrêt.

Grâce à de telles dispositions, on obtient un point de fonctionnement nominal de la turbine, pour un couple élevé, et une vitesse de rotation faible comparativement à celle obtenue sans l'utilisation de telles dispositions sur une turbine comparable.

Avantageusement, le dispositif selon l'invention est muni d'actuateurs adaptés pour faire varier la section d'admission des fluides primaire et secondaire, ainsi que de la section du canal d'éjection. On peut ainsi modifier à volonté le point de fonctionnement nominal de la turbine et l'adapter en continu au point de fonctionnement de consigne.

D'autres objets, caractéristiques ou avantages de l'invention ressortiront de la description qui suit, à titre d'exemple, et en référence aux figures annexées dans lesquelles :
- la figure 1 est une vue schématique illustrant le procédé de fonctionnement du dispositif selon l'invention,
- la figure 2 est une vue en coupe longitudinale d'un dispositif à turbine selon la présente invention,
- les figures 3 et 4 sont des vues respectivement en coupe longitudinale et de dessus d'une première variante de réalisation d'un dispositif selon l'invention,
- la figure 5 est une vue en coupe longitudinale d'une deuxième variante de réalisation du dispositif selon l'invention,
- la figure 6 est une vue en coupe longitudinale d'une troisième variante de réalisation du dispositif selon l'invention,
- la figure 7 est un agrandissement du détail référencé E à la figure 6 et,
- la figure 8 est une vue schématique en perspective représentant une aube montée sur un moyeu, et destinée à former une turbine pouvant être utilisée pour le dispositif selon l'invention.

Comme déjà indiqué, le but de la présente invention est d'entraîner en rotation une turbine et ce, avec une vitesse de rotation ω relativement faible, de l'ordre de 0 à 60 000 tours/mn, mais avec un couple C élevé. Ainsi, le produit C.ω qui donne la puissance P de la turbine reste élevé, sans pour autant que la vitesse de rotation ω le soit.

A cet effet, le procédé d'entraînement en rotation de la turbine selon l'invention est décrit ci-après.

La turbine étant placée entre un canal amont d'amenée de fluide et un canal aval d'éjection, le procédé selon l'invention consiste à :
- injecter un fluide primaire dans le canal amont d'amenée de fluide. Cette injection se fait à une pression Pp, une vitesse Vp et un débit masse dmp déterminés,
- admettre un fluide secondaire dans le canal amont d'amenée. La pression ps et la vitesse vs de ce fluide secondaire sont inférieures à celles du fluide primaire. Le débit masse de ce fluide secondaire est dms,
- mélanger dans le canal d'amenée les fluides primaire et secondaire. Le mélange ainsi obtenu présente une vitesse Vm et une pression Pm plus élevées que celles du fluide secondaire, et inférieures à celles du fluide primaire. Le débit-masse Dmm de ce mélange de fluide est égal à la somme des débits masse dmp + Dms des fluides primaire et secondaire,
- diriger le mélange de fluides vers la turbine,
- entraîner en rotation la turbine, par le passage du mélange de fluide, et
- éjecter le mélange de fluide ayant traversé la turbine vers l'extérieur.

Avantageusement, ce procédé permet d'entraîner en rotation une turbine selon un paramètre de consigne variable et consiste en outre à :
- mesurer en continu un paramètre fonction de la vitesse de rotation de la turbine,
- comparer cette vitesse de rotation mesurée à une vitesse de consigne. Cette vitesse de rotation mesurée est fonction entre autres des paramètres dimensionsionnels et fonctionnels de l'écoulement,
- modifier en continu un ou plusieurs paramètres de l'écoulement pour adapter le point de fonctionnement nominal de la turbine au point de fonctionnement de consigne.

Avantageusement, on réalise une modification des paramètres dimensionnels du dispositif à turbine (variation de la section d'entrée du fluide secondaire, de la section d'injection du fluide primaire et de la section d'éjection du canal d'éjection). De ce fait, on modifie le point de fonctionnement nominal de la turbine et on régule en continu la vitesse de rotation réelle de sorte qu'elle corresponde à la vitesse de rotation de consigne.

Le dispositif à turbine selon l'invention est décrit ci-après.

Selon le mode de réalisation représenté aux figures 1 et 2, le dispositif 10 selon l'invention comporte essentiellement (figure 2) :
- un canal amont d'amenée de fluide 11,
- une turbine 12,
- un canal aval d'éjection de fluide 13,
- des moyens d'injection 14, et
- des moyens de contrôle et de régulation 50 (figure 1). Ces moyens 50 sont constitués par :
- une vanne d'arrêt 22,
- des moyens de mesure 19,
- des moyens d'acquisition 20, et
- des moyens de régulation 52 comportant :
   . des moyens de traitement 21, et
   . des actuateurs 51.

Le moyen d'injection 14 (figure 1) de fluide primaire Fp dans le canal d'amenée 11 est placé à la partie amont 11a du canal d'amenée 11. Ce moyen 14 comporte un ajutage 15.

Un fluide secondaire Fs est aspiré dans le canal amont d'amenée par la dépression créée par l'injection du fluide primaire. Une fois dans le canal amont d'amenée, ces deux fluides se mélangent dans la partie aval 11b du canal d'amenée 11. La longueur de ce canal d'amenée conditionne en partie les caractéristiques du mélange des fluides.

Si nécessaire, un canal convergent 16 est placé en amont de la turbine 12 et a pour but d'accélérer le mélange de fluides.

Un moyen déflecteur 17, dit distributeur amont, constitué par une roue de turbine fixe est placé à l'amont de la turbine 12, afin de diriger le mélange de fluides de façon optimum sur des aubes 18 de la turbine 12.

La turbine 12 est ainsi entraînée en rotation.

Le mélange de fluides est alors éjecté par le canal d'éjection 13 en dehors du dispositif à turbine. Le but d'un tel canal est d'adapter notamment la pression du fluide en sortie de la turbine à celle du fluide présent aux alentours de la section d'éjection.

La rotation de la turbine est mise à profit pour toute application, par exemple pour l'entraînement d'outils, etc... comme cela sera détaillé en référence à la figure 3.

Le dispositif à turbine est en outre associé à des moyens de contrôle et de régulation 50. Ces moyens 50 comportent :
- des moyens de mesure 19 d'une grandeur représentative de la vitesse de rotation de la turbine 12. Ces moyens de mesure sont constitués par deux capteurs piézoélectriques (un seul est représenté à la figure 1) mesurant les pressions statiques à l'amont et à l'aval de la turbine dans des zones d'écoulement non perturbées. La présence de ces deux capteurs a pour but de multiplier les points de mesure, afin de comparer leur valeur et d'activer si nécessaire une vanne d'arrêt 22 installée sur la canalisation d'alimentation en fluide primaire. Ces moyens doivent être fiables et donner des mesures répétitives et significatives,
- des moyens d'acquisition 20, recevant et adaptant les grandeurs électriques mesurées par les moyens 19,
- des moyens de traitement 21 adaptés pour définir la vitesse de rotation instantanée de la turbine (vitesse mesurée), et comparer cette vitesse de rotation mesurée à une vitesse de rotation de consigne. Si les vitesses mesurées et de consigne diffèrent, le moyen de traitement envoie un ordre de commande,
- des actuateurs 51 constitués ici par un régulateur de pression recevant l'ordre de commande des moyens de traitement et adaptés pour modifier la pression d'injection du fluide primaire et rendre égales les vitesses de rotation mesurées et de consigne, et
- une vanne d'arrêt de sécurité 22 placée à l'amont du dispositif d'injection de fluide primaire afin de stopper le fonctionnement du dispositif en cas de nécessité. Cette vanne d'arrêt est également commandée par le moyen de traitement 21.

Ainsi, le dispositif selon l'invention est régulé en continu par l'ensemble de contrôle et de régulation 50.

En variante de ce dispositif, le canal convergent 16 peut être intégré au distributeur amont 17.

Comme le montrent les figures 3 et 4, le moyen d'injection 14 peut prendre différentes formes.

Dans l'exemple représenté aux figures 3 et 4, les moyens correspondant à ceux décrits à la figure 2 sont référencés comme à la figure 2, mais augmentés d'une unité de centaine.

Les figures 3 et 4 présentent une première variante du dispositif selon l'invention.

Les moyens d'injection 114 sont constitués par deux conduites 130 débouchant dans la paroi latérale du canal amont d'amenée 111. Avantageusement, ces conduites sont inclinées selon un angle α (figure 3) déterminé par rapport à l'axe A du dispositif, et un angle β (figure 4) entre l'axe de la conduite 130 et un plan diamétral F passant par l'axe de la turbine et le centre de la section d'injection au niveau de la paroi du canal 111.

Ainsi, le fluide primaire Fp entraîne le fluide secondaire Fs dans une trajectoire hélicoïdale (injection hélicoïdale) le long des parois (injection pariétale) du canal amont d'amenée 111. Ce type d'injection est appelé injection pariéto-hélicoïdale.

Ce mode d'injection présente l'avantage d'être auto-adaptatif. En effet, lorsque la vitesse de rotation de la turbine augmente, le débit-masse Dms du fluide secondaire augmente également. La vitesse du fluide secondaire dans le plan d'injection du fluide primaire dans le canal d'amenée, a un module qui augmente et une direction qui tend à se rapprocher de l'axe de la turbine. De ce fait, l'écoulement du mélange présente une incidence générale qui diminue dans le plan d'entrée de la turbine. De ce fait, la puissance disponible tend à diminuer si l'augmentation du débit-masse secondaire n'est pas pris en compte et inversement si la vitesse de rotation de la turbine diminue. Il en résulte alors un dispositif à turbine, dont le régime de rotation libre (c'est-à-dire sans couple résistant généré par le milieu extérieur sur l'axe de la turbine) est auto-limité, et qui présente un fort pic de puissance pour une faible vitesse de rotation, caractérisant le phénomène d'autoadaptation de l'écoulement.

A titre d'exemple, la vitesse de rotation correspondant à un tel pic de puissance est de 12 000 tours/mn pour une turbine de diamètre 30 mm et une alimentation en fluide primaire de type pariéto hélicoïdal à trois voies d'entrée équi-réparties le long de la circonférence du canal d'amenée (les angles α et β d'inclinaison des conduites d'entrée étant de 45°).

Il est à noter que le nombre de conduites 130 d'injection de fluide primaire peut varier. Pour une meilleure homogénéité du mélange fluide primaire/fluide secondaire, il est avantageux de disposer d'une pluralité de conduites d'injection réparties à la circonférence du canal d'amenée.

On notera que, dans le mode de réalisation présenté aux figures 3 et 4, le canal d'éjection 113 présente une direction axiale. On notera encore qu'avec un tel mode d'injection (pariéto hélicoïdal), il n'est pas nécessaire de placer un dispositif déflecteur en amont de la turbine 112.

Selon une variante de réalisation (non représentée) (l'angle α fixant la pente initiale de l'hélice d'injection, l'angle β définissant le diamètre nominal de l'injection de cette hélice), on fait varier en continu :
- l'angle α, ce qui a pour but de faire varier la vitesse nominale du point de fonctionnement nominal et/ou
- l'angle β, ce qui a pour but de modifier les caractéristiques de fonctionnement, prioritairement en débit masse secondaire, donc la puissance maximale au point de fonctionnement nominal.

On notera que l'axe de rotation de la turbine peut être directement constitué par une tige de mandrin 160 d'un outil 180.

La transmission de l'effort moteur d'une turbine à un outil pose des problèmes de réalisation technique tels que :
- des efforts proportionnels à l'inertie des organes de transmission et au carré de la vitesse de rotation et
- la nécessité de mettre en oeuvre une transmission dont la géométrie puisse varier par la mobilité relative d'un certain nombre de pièces constitutives afin notamment de pouvoir fixer l'outil sur la transmission.

Cependant, dans le cas de l'ensemble outil-turbine représenté à la figure 3 et, compte tenu des vitesses de rotation modérées du dispositif, il est possible d'utiliser des paliers de guidage en rotation et translation simples, rustiques et peu coûteux, couramment utilisés dans l'industrie à ce jour.

Dans l'exemple d'une telle réalisation, la turbine 112 est emmanchée à force sur la partie arrière 160 (tige de mandrin) de l'outil cylindrique 180, pouvant être une fraise.

L'outil peut présenter, à cet effet, au niveau de sa tige de mandrin, un ensemble de petites arêtes rectilignes orientées suivant l'axe de rotation dudit outil.

En variante, l'outil peut être associé à une pièce intermédiaire de fixation (non représentée).

Dans l'exemple représenté, le palier de suspension de l'ensemble outil-turbine est constitué par les roulements 183 et 184. Le roulement 183 vient en butée sur le moyeu de la turbine. Une entretoise 185, montée juste glissante sur ledit outil, maintient l'écartement avec le roulement 184 de manière à assurer le jeu fonctionnel nécessaire suivant l'axe de rotation au niveau du corps de palier 186.

Une bague 187, réalisée dans une matière dont le coefficient de dilatation thermique est inférieur à celui de la matière constituant ledit outil est montée serrée sur ledit outil et vient immobiliser en translation (suivant l'axe de rotation de l'outil) les roulements 183 et 184 et l'entretoise 185.

L'ensemble ainsi réalisé est constitué d'un petit nombre de pièces simples, peu coûteuses et de faible inertie autour de l'axe de rotation.

Selon la forme de réalisation représentée à la figure 5 (deuxième variante), le mode d'injection du fluide primaire est encore différent.

Comme précédemment, les références de la figure 2 ont été reprises dans cette figure, augmentées de deux unités de centaines.

Le moyen d'injection 214 est constitué ici de quatre conduites 230 (trois sont représentées) débouchant à l'intérieur du canal d'amenée 211, de telle sorte que le fluide primaire Fp soit injecté parallèlement à l'axe A du dispositif et le long des parois. Un tel mode d'injection est dit pariétal.

Comme dans l'exemple de la figure 2, le fluide primaire entraîne le fluide secondaire vers la turbine.

On notera que le nombre de conduites d'introduction 230 du fluide primaire peut varier et que, de préférence, la pluralité de conduites est répartie le long de la circonférence du canal d'amenée 211.

En variante, chaque conduite 230 peut pivoter autour de son axe horizontal, pour générer un écoulement non plus axial mais hélicoïdal. Dans ce cas, on obtient un écoulement hélicoïdo-pariétal avec les avantages cités en référence aux figures 3 et 4, et associé à un distributeur amont 217.

Les figures 6 et 7 montrent une troisième variante de réalisation du dispositif à turbine selon l'invention. Comme précédemment, les références de la figure 2 sont reprises augmentées de trois unités de centaine pour les moyens équivalents représentés sur les figures 2 et 6.

Le dispositif 310 selon la figure 6 présente la particularité d'avoir :
- une injection d'air primaire de type annulaire et au niveau des parois (injection pariéto-annulaire),
- des actuateurs adaptés pour faire varier la section d'entrée du fluide secondaire, la section d'injection du fluide primaire et la section d'éjection du canal d'éjection.

En effet, le fluide secondaire est introduit dans le canal d'amenée par un dispositif d'entrée 350 présentant une ouverture 351 à section variable. Le dispositif d'entrée se visse et se dévisse sur le corps du canal d'amenée 311 par l'intermédiaire d'un filetage 352.

Ce vissage (ou dévissage) est commandé par un moyen de modification de la section d'entrée, à savoir l'actuateur 353. Cet actuateur 353 est commandé lui-même par le moyen de traitement 321. Comme le montre la flèche B, l'action de cet actuateur 353 permet de faire varier la section d'entrée du fluide secondaire.

De manière correspondante, un actuateur 354 de variation de la section d'éjection du dispositif permet le vissage ou le dévissage d'un dispositif de sortie 356 par l'intermédiaire d'un filetage 357. Comme le montre la flèche C, l'action de cet actuateur 354 permet de faire varier la section d'éjection.

De même manière que précédemment, l'actuateur 354 est commandé par le moyen de traitement 321.

Un actuateur 355 permettant de faire varier la section d'injection du fluide primaire dans le canal d'amenée 311 est également prévu.

Le fluide primaire Fp est introduit dans le canal d'amenée 311 en passant par une section minimale 358 appelée section col de l'écoulement, cette section variant par le biais de l'actuateur 355.

Ce col est créé (figure 7), d'une part, par un renflement annulaire 359 de la paroi du canal d'amenée 311 et, d'autre part, par un élément déplaçable 360 placé dans la partie amont 311a du canal d'amenée 311 et en vis-à-vis du renflement annulaire 359.

Par coulissement selon la flèche D de l'élément 360, la section du col 358 d'alimentation en fluide primaire est variable. Le coulissement s'effectue par le vissage et le dévissage de l'élément déplaçable 360 dans le canal d'amenée 311 au moyen du filetage 361.

On notera que l'introduction du fluide primaire Fp dans le canal d'amenée 311 se fait de manière parallèle à l'axe longitudinal A du dispositif. Cette injection est effectuée sur tout le pourtour du canal d'amenée et à proximité des parois. Cette injection est appelée injection pariéto-annulaire.

Comme représentée à la figure 7, les formes respectives du corps 370 du canal d'amenée 311 et de l'élément déplaçable 360 qui lui fait face constituent une tuyère convergente divergente annulaire. Ladite tuyère convergente divergente annulaire, alimentée en fluide primaire par une section annulaire 371, a donc un col 358 et une section de sortie 372 dont les surfaces respectives peuvent varier lorsque l'actuateur 355 entraîne en translation l'élément 360. Dans la partie convergente de ladite tuyère, le fluide primaire subit une accélération subsonique jusqu'à atteindre la vitesse sonique audit col 358. Dans la partie divergente de ladite tuyère, le fluide primaire subit une accélération supersonique. En fonctionnement, la pression d'alimentation en fluide primaire doit être suffisante pour que, compte tenu de la valeur de la surface de la section d'injection 372, l'éjection dudit fluide primaire dans le canal d'amenée soit supersonique et à une pression statique supérieure à celle dudit fluide secondaire dans la section 373 de l'élément 360. En effet, il se crée alors sur des lèvres de sortie 374 de l'élément 360 un faisceau de détente et un sillage turbulent propre à favoriser l'échange d'énergie entre lesdits fluides primaire et secondaire. De plus, l'injection pariétale suivant une tuyère annulaire convergente/divergente permet, d'une part, d'accroître la surface d'échange énergétique entre lesdits fluides primaire et secondaire et, d'autre part, d'obtenir dans le plan d'entrée 375 (figure 6) dudit distributeur 317 un profil de vitesse optimum caractérisé en ce que la vitesse moyenne locale est d'autant plus importante qu'elle se situe près de la tête des aubes 318 dudit distributeur 317.

Une telle disposition dimensionnelle et fonctionnelle d'une tuyère convergente/divergente au niveau de l'injection du fluide primaire peut être généralisée à toutes les injections de fluide primaire, quelle que soit la variante considérée.

Un tel dispositif permet, par l'action sur les dimensions des canaux d'admission des fluides primaire et secondaire et sur la dimension du canal d'éjection, de faire varier le point de fonctionnement nominal de la turbine.

Bien sûr, l'ensemble des actuateurs 353, 354, 355 est commandé par le moyen de traitement 321.

Une autre variante du dispositif d'éjection consiste à réaliser un canal d'éjection du conduit conduisant le fluide du plan de sortie de la turbine vers le niveau de l'admission du fluide secondaire et permettant ainsi de recycler dans le dispositif même une partie du fluide éjecté.

L'intérêt du dispositif selon l'invention, quelle que soit la variante de réalisation choisie, réside dans le fait que le couple délivré est important pour des vitesses de rotation faibles et que la puissance délivrée est comparable à celle des turbines existantes.

Maintenant vont être décrites des aubes pouvant être utilisées dans chacune des variantes ci-dessus décrites.

Cependant, pour faciliter la compréhension de cette description, on rappelle tout d'abord les définitions des principaux termes utilisés :
- Le bord d'attaque d'une aube est la portion de courbe située à l'extrémité amont de ladite aube et qui reçoit l'écoulement.
- Le bord de fuite d'une aube est la portion de courbe située à l'extrémité aval de ladite aube et qui voit s'échapper l'écoulement.
- Une aube est constituée d'une surface dite intrado et d'une surface dite extrado ; ces deux surfaces sont sécantes suivant les lignes de bord de fuite et de bord d'attaque.
- Un profil d'une aube est la courbe fermée résultant de l'intersection des surfaces intrado et extrado avec une surface cylindrique ayant pour axe celui du moyeu portant l'aube.
- La corde d'un profil est le segment de droite joignant sur un profil d'aube les points du bord de fuite et du bord d'attaque.
- Un angle de bord d'attaque est l'angle que fait une droite tangente au profil au point du bord d'attaque avec la direction de l'axe dudit moyeu.
- Un angle de bord de fuite est l'angle que fait une droite tangente au profil au point du bord de fuite avec la direction de l'axe du moyeu.
- L'épaisseur d'un profil en un point donné de l'intrado est la longueur du segment de droite délimitée par ledit point de l'intrado et le point de l'extrado défini par l'intersection de l'extrado avec une droite perpendiculaire à l'intrado en cedit point de l'intrado.
- Le pied d'une aube est la partie de l'aube jouxtant le moyeu.
- La tête d'une aube est la partie de l'aube la plus éloignée du moyeu.

Les aubes sont décrites en référence à la figure 2, mais pourraient tout aussi bien être utilisées avec les variantes représentées aux figures 3 à 6.

La turbine 12 (figure 8) est constituée par un moyeu cylindrique sur lequel sont disposées radialement des aubes 18 équireparties circulairement. Ces aubes sont identiques pour une même turbine. Les angles de bord d'attaque sont constants tout le long du bord d'attaque pour toutes les aubes d'une même turbine, de même pour les angles de borde de fuite. La corde des profils est constante pour tous les profils de toutes les aubes d'une même turbine. L'épaisseur d'un profil est constante, hormis au voisinage immédiat du bord de fuite et du bord d'attaque.

En variante, l'épaisseur des profils d'une aube va croissant de la tête au pied de l'aube afin de prendre en compte les contraintes mécaniques croissantes de la tête au pied de l'aube.

On notera ainsi que les aubes présentent une corde constante, une épaisseur constante suivant une section cylindrique ayant pour axe celui de ladite turbine, des angles de bord d'attaque constants, des angles de bord de fuite constants, des surfaces courbes d'intrado et extrado générées par une surface conique dont le sommet est le point d'intersection de l'axe de ladite turbine avec les plans, perpendiculaires à l'axe de ladite turbine, d'entrée pour la partie amont et de sortie pour la partie aval, et dont l'angle au sommet est fonction de l'angle de bord d'attaque pour la partie amont et de l'angle de bord de fuite pour la partie aval.

De telles aubes sont simples à réaliser (usinage, moulage, etc...) et peu onéreuses.

En outre, de telles aubes présentent l'avantage, lorsque la vitesse de la turbine croît, de faire croître également la vitesse de l'écoulement dans le canal inter-aube. A partir d'une certaine valeur de ladite vitesse d'écoulement, des détentes et recompressions dégradent sensiblement l'écoulement dans le canal inter-aube. Il en résulte un phénomène d'auto-limitation de la vitesse de régime libre.

On notera que, grâce aux vitesses de rotation relativement faibles (de 0 à 60 000 tours/mn), on peut utiliser des paliers de suspension de turbines simples et courants.

Un des avantages de la présente invention est sa légèreté, son silence de fonctionnement, sa fiabilité. En outre, on peut adapter facilement sur une telle turbine des transmissions simples, peu coûteuses, existantes sur le marché, pour entraîner des outils entre 0 et 60 000 tours/mn.

Bien entendu, la présente invention n'est pas limitée aux modes de réalisation choisis et englobe toute variante à la portée de l'homme de l'art. Notamment, il est possible en variante de réaliser au niveau des plans d'éjection du dispositif une pression inférieure au niveau général de pression régnant dans le milieu extérieur au dispositif. Le niveau de puissance nominal du dispositif alors ne varie pas sensiblement ; par contre le débit masse injecté diminue sensiblement, ce phénomène caractérisant l'introduction d'une deuxième source d'énergie matérialisée par la dépression en sortie du canal d'éjection, au détriment de la source d'énergie définie par le fluide primaire sous pression ; cependant la précision du contrôle de la vitesse de rotation de la turbine par action sur la pression Pp d'injection du fluide primaire diminue.

## Revendications

1. Procédé d'entraînement en rotation d'une turbine (12, 112, 212, 312), ladite turbine étant reliée à un canal amont (11, 111, 211, 311) d'amenée de fluide et à un canal aval (13, 113, 213, 313) d'éjection, ledit procédé comprenant les étapes de :
- admettre un fluide secondaire Fs dans le canal d'amenée de fluide (11, 111, 211, 311), ledit canal d'amenée présentant une section d'entrée apte à générer un écoulement de fluide secondaire à fort débit masse Dms, avec une vitesse Vs et une pression Ps,
- injecter simultanément un fluide primaire Fp, présentant une pression Pp, une vitesse Vp très supérieures à celles du fluide secondaire, et un débit masse dmp déterminés, de façon à obtenir, dans le canal d'amenée de fluide (11, 111, 211, 311), un mélange homogène présentant un fort débit masse égal à la somme (Dms + Dmp) des fluides primaire et secondaire, et une vitesse d'écoulement vers la turbine (12, 112, 212, 312) faible relativement à la vitesse du fluide primaire Fp,
- entraîner en rotation la turbine par le passage du mélange de fluide sur des aubes (18, 118, 218, 318) de cette turbine et
- éjecter le mélange de fluide au moyen du canal d'éjection de fluide (13, 113, 213, 313) dont la section de sortie est conçue pour adapter le niveau de pression en sortie sensiblement à celui du fluide présent aux alentours de la section d'éjection.

2. Procédé selon la revendication 1 pour l'entraînement en rotation d'une turbine à une vitesse de consigne variable, caractérisé en ce qu'il consiste en outre à :
- mesurer en continu une grandeur représentative de la vitesse de rotation ω réelle de la turbine,
- comparer cette vitesse de rotation réelle avec la vitesse de rotation de consigne,
- modifier en continu un ou plusieurs paramètres de l'écoulement pour que le point de fonctionnement nominal de la turbine corresponde au point de fonctionnement de consigne.

3. Procédé selon la revendication 1 ou 2, caractérisé en ce qu'il consiste à déterminer le point de fonctionnement nominal en :
- modifiant une section d'admission (351) du fluide secondaire dans le canal d'amenée et/ou en
- modifiant une section d'injection (358) du fluide primaire dans le canal d'amenée et/ou en
- modifiant une section du canal d'éjection de fluide et/ou en
- modifiant la pression d'injection du fluide primaire.

4. Procédé selon l'une des revendications 1 ou 3, caractérisé en ce qu'on injecte le fluide primaire Fp de manière pariétale dans le canal d'amenée (11, 111, 211, 311).

5. Procédé selon l'une des revendications précédentes, caractérisé en ce qu'on injecte le fluide primaire Fp de manière pariétale suivant une direction axiale dans le canal d'amenée (11, 111, 211, 311).

6. Procédé selon l'une des revendications 1 à 4, caractérisé en ce qu'on injecte le fluide primaire Fp de telle sorte que le mélange des fluides primaire et secondaire soit entraîné dans un mouvement hélicoïdal.

7. Procédé selon la revendication 6, caractérisé en ce que le mouvement hélicoïdal est pariétal.

8. Procédé selon l'une des revendications 1 à 3, caractérisé en ce qu'on injecte le fluide primaire dans le canal d'amenée de manière annulaire.

9. Procédé selon l'une des revendications précédentes, caractérisé en ce qu'on utilise un fluide primaire Fp présentant une vitesse au niveau d'une section d'injection (372) nettement supersonique avant introduction dans le canal d'amenée (311).

10. Procédé selon la revendication 9, caractérisé en ce qu'il consiste à mélanger les fluides primaire et secondaire au moyen d'ondes de détente créées par le fluide primaire supersonique au voisinage de son introduction dans le canal d'amenée.

11. Procédé selon l'une des revendications précédentes, caractérisé en ce qu'il consiste en outre à calibrer des angles α et β du mélange de fluide dans un plan d'entrée de la turbine.

12. Procédé selon l'une des revendications précédentes, caractérisé en ce qu'on mesure une grandeur représentative de la vitesse de rotation ω de la turbine en mesurant la pression statique en amont et en aval de la turbine (12, 112, 212, 312).

13. Procédé selon l'une des revendications précédentes, dans lequel on augmente la vitesse du mélange de fluides en le faisant passer à travers un canal convergent (16, 116, 216, 316) en amont de la turbine (12, 112, 212, 312).

14. Dispositif à turbine mettant en oeuvre le procédé selon l'une des revendications 1 à 13, comportant :
- à l'intérieur d'un corps présentant globalement une symétrie de révolution, une turbine (12, 112, 212, 312), un canal amont (11, 111, 211, 311) d'amenée de fluide vers la turbine, et un canal aval (13, 113, 213, 313) d'éjection de fluide,
- des moyens (14, 114, 214, 314) d'injection dans le canal d'amenée de fluide, d'un fluide primaire Fp présentant une pression, une vitesse et un débit masse dmp déterminés,
- des moyens d'admission dans le canal d'amenée de fluide, d'un fluide secondaire Fs présentant un débit masse Dms,
- le canal d'amenée de fluide (11, 111, 211, 311) présentant une section d'entrée apte à générer un écoulement de fluide secondaire à fort débit masse Dms, avec une vitesse vs et une pression Ps,
- les moyens d'injection (14, 114, 214, 314) étant adaptés pour délivrer un fluide primaire Fp présentant une pression et une vitesse très supérieures à celles du fluide secondaire, et étant disposés de façon à permettre l'obtention, à l'intérieur du canal d'amenée de fluide, d'un mélange homogène présentant un fort débit masse égal à la somme (Dms + Dmp) des fluides primaire et secondaire, et une vitesse d'écoulement vers la turbine (12, 112, 212, 312) faible relativement à la vitesse du fluide primaire Fp,
- le canal d'éjection (13, 113, 213, 313) présentant une section de sortie apte à adapter le niveau de pression en sortie sensiblement à celui du fluide présent aux alentours de la section d'éjection.

15. Dispositif selon la revendication 14, caractérisé en ce qu'il est adapté pour entraîner la turbine à une vitesse de consigne variable, ledit dispositif comportant en outre des moyens de contrôle et de régulation (50) comprenant :
- des moyens de mesure (19) d'une grandeur représentative de la vitesse de rotation ω de la turbine,
- des moyens d'acquisition (20) de la vitesse de rotation mesurée,
- des moyens de traitement (21) adaptés pour comparer la vitesse de rotation mesurée, avec une vitesse de rotation de consigne,
- des actuateurs (51) adaptés pour réguler (21) des paramètres fonctionnels et/ou dimensionnels de l'écoulement pour faire coïncider la valeur mesurée de la vitesse de rotation avec la valeur de consigne de cette vitesse, et
- une vanne d'arrêt (22).

16. Dispositif selon la revendication 14 ou 15, dans lequel le moyen d'injection (14) est un injecteur présentant un ajutage.

17. Dispositif selon la revendication 14 ou 16, caractérisé en ce que le moyen d'injection (114, 214) comporte au moins une conduite (130, 230) adaptée pour introduire le fluide primaire le long de la paroi du canal d'amenée.

18. Dispositif selon la revendication 14 ou 15, caractérisé en ce que le moyen d'injection (114) comporte au moins une conduite (130) d'inclinaison donnée α par rapport à un axe A du canal d'amenée et d'inclinaison β par rapport à un axe F de ce canal d'amenée, adaptées pour délivrer le fluide primaire Fp dans le canal d'amenée selon une trajectoire hélicoïdale.

19. Dispositif selon la revendication 14 ou 15, caractérisé en ce que le moyen d'injection (314) est constitué par un espace annulaire à l'intérieur du canal d'amenée, ledit espace annulaire présentant une section convergente, une section de col variable (358) et une section divergente.

20. Dispositif selon l'une des revendications 14 à 19, caractérisé en ce que le canal d'éjection (13, 113, 213, 313) est orienté radialement et/ou axialement.

21. Dispositif selon l'une des revendications 14 à 20, caractérisé en ce que les moyens de mesure sont constitués par au moins deux capteurs (19) adaptés pour mesurer les pressions statiques régnant à l'amont et/ou à l'aval de la turbine.

22. Dispositif selon l'une des revendications 14 à 21, caractérisé en ce qu'il comporte en outre :
- un actuateur (355) adapté pour faire varier la section d'injection du fluide primaire et/ou
- un actuateur (353) adapté pour faire varier la section d'admission du fluide secondaire et/ou
- un actuateur (354) adapté pour faire varier la section d'éjection du mélange de fluide.

23. Dispositif selon la revendication 22, caractérisé en ce que chaque actuateur (353, 354, 355) est commandé par le moyen de traitement (21).

24. Dispositif selon l'une des revendications 14 à 23, caractérisé en ce que l'axe de rotation de la turbine est constitué par une tige de mandrin (160) d'un outil (180) entraîné par la turbine.

25. Dispositif selon l'une des revendications 14 à 24, caractérisé en ce que la turbine et/ou un distributeur amont sont munis d'aubes présentant une corde constante, une épaisseur constante suivant une section cylindrique ayant pour axe celui de ladite turbine, des angles de bord d'attaque constants, des angles de bord de fuite constants, des surfaces courbes d'intrado et extrado générées par une surface conique dont le sommet est le point d'intersection de l'axe de ladite turbine avec les plans, perpendiculaires à l'axe de ladite turbine, d'entrée pour la partie amont et de sortie pour la partie aval, et dont l'angle au sommet est fonction de l'angle de bord d'attaque pour la partie amont et de l'angle de bord de fuite pour la partie aval.

## Patentansprüche

1. Verfahren zum rotativen Antrieb einer Turbine (12 112, 212, 312), wobei diese Turbine mit einem stromaufwärts gelegenen Zufuhrkanal (11, 111, 211, 311) für ein Fluid und mit einem stromabwärts gelegenen Ausströmkanal (13, 113, 213, 313) verbunden ist, wobei das Verfahren die folgenden Schritte umfaßt:
- Zuführen eines Sekundärfluids Fs in den Zufuhrkanal (11, 111, 211, 311) für das Fluid, wobei der Zufuhrkanal einen solchen Eingangsquerschnitt aufweist, daß er einen Durchfluß des Sekundärfluids mit großem Massendurchsatz Dms, einer Geschwindigkeit Vs und einem Druck Ps zu erlaubt,
- simultanes Injizieren eines Primärfluids Fp, das einen Druck Pp und eine Geschwindigkeit Vp, die sehr viel größer sind als die des Sekundärfluids, aufweist und eine vorbestimmte Durchflußrate dmp hat, auf eine solche Weise, daß man im Zufuhrkanal (11, 111, 211, 311) für das Fluid eine homogene Mischung erhält, die einen Massendurchsatz aufweist, der gleich ist der Summe (Dms + Dmp) des Primär- und des Sekundärfluids und eine zur Turbine (12, 112, 212, 312) gerichtete Strömungsgeschwindigkeit, die bezüglich der Geschwindigkeit des Primärfluids Fp gering ist,
- in Rotation Versetzen der Turbine durch den Durchgang der Fluidmischung durch Flügel (18, 118, 218, 318) dieser Turbine und
- Ausstoßen der Fluidmischung mit Hilfe eines Ausströmkanals (13, 113, 213, 313) für das Fluid, dessen Ausgangsquerschnitt sich erweitert, um das Druckniveau am Ausgang im wesentlichen an den des außerhalb des Ausströmquerschnittes vorliegenden Fluids anzupassen.

2. Verfahren nach Anspruch 1, um eine Turbine mit veränderlicher Geschwindigkeit in Drehung zu versetzen, dadurch gekennzeichnet, daß es darüber hinaus noch darin besteht:
- kontinuierlich eine Größe zu messen, die für die momentante Drehgeschwindigkeit ω der Turbine repräsentativ ist,
- diese Momentandrehgeschwindigkeit mit der Solldrehgeschwindigkeit zu vergleichen,
- kontinuierlich einen oder mehrere Strömungsparameter so zu verändern, daß der Nominalbetriebspunkt der Turbine dem vorbestimmten Betriebspunkt entspricht.

3. Verfahren nach Anspruch 1 oder 2, dadurch gekennzeichnet, daß die Bestimmung des Nominalbetriebspunktes besteht im:
- Verändern eines Zuflußquerschnittes (351) des Sekundärfluids im Zufuhrkanal und/oder im
- Verändern eines Injektorquerschnittes (358) des Primärfluids im Zufuhrkanal und/oder im
- Modifizieren eines Querschnittes des Ausflußkanal des Fluides und/oder im
- Modifizieren des Injektordruckes des Primärfluides.

4. Verfahren nach einem der Ansprüche 1 oder 3, dadurch gekennzeichnet, daß man das Primärfluid Fp durch Einspritzung an der Wand in den Zufuhrkanal (11, 111, 211, 311) injiziert.

5. Verfahren nach einem der vorstehenden Ansprüche, dadurch gekennzeichnet, daß man das Primärfluid Fp durch Wandeinspritzung entlang axialer Richtung in den Zufuhrkanal (11, 111, 211, 311) injiziert.

6. Verfahren nach einem der Ansprüche 1 bis 4, dadurch gekennzeichnet, daß man das Primärfluid Fp so injiziert, daß die Mischung des Primär- und Sekundärfluids in einer Schraubenbewegung erfolgt.

7. Verfahren nach Anspruch 6, dadurch gekennzeichnet, daß die Schraubbewegung entlang der Wand erfolgt.

8. Verfahren nach einem der Ansprüche 1 bis 3, dadurch gekennzeichnet, daß man das Primärfluid in Ringform in den Zufuhrkanal injiziert.

9. Verfahren nach einem der vorstehenden Ansprüche, dadurch gekennzeichnet, daß man ein Primärfluid Fp verwendet, das im Bereich eines Injektionsquerschnittes (372) vor der Einbringung in den Zufuhrkanal (311) deutlich Überschallgeschwindigkeit aufweist.

10. Verfahren nach Anspruch 9, dadurch gekennzeichnet, daß es darin besteht, die Primär- und Sekundärfluide mittels Entspannungswellen, die durch das mit Überschall strömende Primärfluid in der Nachbarschaft seiner Einbringung in den Zufuhrkanal geschaffen werden, zu mischen.

11. Verfahren nach einem der vorstehenden Ansprüche, dadurch gekennzeichnet, daß es darüberhinaus darin besteht, die Winkel α und β der Fluidmischung in einer Ebene am Eingang der Turbine zu kalibrieren.

12. Verfahren nach einem der vorstehenden Ansprüche, dadurch gekennzeichnet, daß man eine Größe mißt, die für die Drehgeschwindigkeit ω der Turbine repräsentativ ist, indem man den statischen Druck stromaufwärts und stromabwärts der Turbine (12, 112, 212, 312) mißt.

13. Verfahren nach einem der vorstehenden Ansprüche, bei dem man die Geschwindigkeit der Fluidmischung erhöht, indem man sie stromaufwärts der Turbine (12, 112, 212, 312) durch einen konvergierenden Kanal (16, 116, 216, 316) fließen läßt.

14. Turbinenvorrichtung, die das Verfahren nach einem der Ansprüche 1 bis 13 durchführt, umfassend:
- eine Turbine (12, 112, 212, 312), ein stromaufwärts gelegener Zufuhrkanal (11, 111, 211, 311) für ein Fluid, das zur Turbine fließt und einen stromabwärts gelegenen Ausströmkanal (13, 113, 213, 313) des Fluids, die innerhalb eines im wesentlichen Drehsymmetrie aufweisenden Körper untergebracht sind,
- Injektionsmittel (14, 114, 214, 314), um ein Primärfluid Fp mit vorbestimmtem Druck, Geschwindigkeit und Massendurchsatz Dmp in den Zufuhrkanal für das Fluid zu injizieren,
- Zufuhrmittel im Zufuhrkanal für das Fluid, um ein Sekundärfluid Fs mit dem Massendurchsatz Dms einzubringen,
- der Zufuhrkanal (11, 111, 211, 311) für das Fluid weist einen Eingangsquerschnitt auf, der es erlaubt, eine Strömung des Sekundärfluids mit großem Massendurchsatz Dms, einer Geschwindigkeit vs und einem Druck Ps zu erzeugen,
- die Injektionsmittel (14, 114, 214, 314) sind so ausgelegt, daß sie ein Primärfluid Fp zuführen, das einen Druck und eine Geschwindigkeit aufweist, die wesentlich größer sind als die des Sekundärfluids und sind so angeordnet, daß sie es erlauben, im Inneren des Zufuhrkanals für das Fluid eine homogene Mischung zu erhalten, die einen großen Massendurchsatz gleich der Summe (Dms + Dmp) des Primär- und Sekundärfluids aufweist, und eine Strömungsgeschwindigkeit zur Turbine (12, 112, 212, 312), die im Vergleich zur Geschwindigkeit des Primärfluids Fp gering ist,
- der Auslaßkanal (13, 113, 213, 313) weist einen Auslaßquerschnitt auf, der es erlaubt, das Druckniveau im Auslaß im wesentlichen dem des außerhalb des Auslaßquerschnittes vorhandenen Fluids anzupassen.

15. Vorrichtung nach Anspruch 14, dadurch gekennzeichnet, daß sie so ausgebildet ist, daß sie die Turbine mit vorgegebener variabler Geschwindigkeit antreibt, wobei die Vorrichtung weiters Regel- und Steuermittel (50) aufweist, umfassend:
- Mittel (19) zum Messen einer Größe, die der Drehgeschwindigkeit ω der Turbine entspricht,
- Aufnahmemittel (20) für die gemessene Drehgeschwindigkeit,
- Behandlungsmittel (21), die so ausgebildet sind, daß sie die gemessene Drehgeschwindkeit mit einer vorgegebenen Drehgeschwindigkeit vergleichen,
- Betätigungsorgane (51), die so ausgebildet sind, daß sie funktionelle und/oder dimensionelle Parameter der Strömung regulieren (21), um den gemessenen Drehgeschwindigkeitswert mit dem vorbestimmten Wert dieser Geschwindigkeit in Einklang zu bringen und mit
- einem Absperrventil (22).

16. Vorrichtung nach Anspruch 14 oder 15, wobei das Injektionsmittel (14) ein Injektor mit Querschnittsvergrößerung ist.

17. Vorrichtung nach Anspruch 14 oder 16, dadurch gekennzeichnet, daß das Injektionsmittel (114, 214) zumindest eine Leitung (130, 230) aufweist, die so ausgebildet ist, daß sie das Primärfluid entlang der Wand des Zufuhrkanals einbringt.

18. Vorrichtung nach Anspruch 14 oder 15, dadurch gekennzeichnet, daß das Injektionsmittel (114) zumindest eine Leitung (130) mit gegebener Neigung α bezüglich einer Achse A des Zufuhrkanals und einer Neigung β bezüglich einer Achse F des Zufuhrkanals aufweist, so ausgewählt, daß das Primärfluid Fp dem Zufuhrkanal in einer schraubförmigen Bahn zugeführt wird.

19. Vorrichtung nach Anspruch 14 oder 15, dadurch gekennzeichnet, daß das Injektionsmittel (314) aus einem Ringraum im Inneren des Zufuhrkanals besteht, wobei dieser Ringraum einen konvergierenden Abschnitt, einen Abschnitt mit veränderlicher Breite (358) und einen divergierenden Abschnitt aufweist.

20. Vorrichtung nach einem der Ansprüche 14 bis 19, dadurch gekennzeichnet, daß der Auslaßkanal (13, 113, 213, 313) radial und/oder axial angeordnet ist.

21. Vorrichtung nach einem der Ansprüche 14 bis 20, dadurch gekennzeichnet, daß die Meßmittel aus zumindest zwei Aufnehmern (19) bestehen, die in der Lage sind, die statischen Drücke stromaufwärts und/oder stromabwärts der Turbine zu messen.

22. Vorrichtung nach einem der Ansprüche 14 bis 21, dadurch gekennzeichnet, daß sie weiters umfaßt:
- ein Betätigungsorgan (355), das in der Lage ist, den Querschnitt des Injektors für das Primärfluid zu verändern und/oder
- ein Betätigungsorgan (353), das in der Lage ist, den Querschnitt der Zufuhr des Sekundärfluids zu verändern und/oder
- ein Betätigungsorgan (354), das in der Lage ist, den Auslaßquerschnitt der Fluidmischung zu verhindern.

23. Vorrichtung nach Anspruch 22, dadurch gekennzeichnet, daß jedes Betätigungsorgan (353, 354, 355) durch das Regelorgan (21) betätigt wird.

24. Vorrichtung nach einem der Ansprüche 14 bis 23, dadurch gekennzeichnet, daß die Drehachse der Turbine aus einem Schaft (160) eines durch die Turbine angetriebenen Werkzeugs (180) besteht.

25. Vorrichtung nach einem der Ansprüche 14 bis 24, dadurch gekennzeichnet, daß die Turbine und/oder ein stromaufwärts gelegener Verteiler mit Flügeln versehen sind, die konstante Bogenlänge aufweisen, im Zylinderschnitt mit einem Zylinder, der die gleiche Achse wie die Turbine hat, konstante Dicke aufweisen, deren Winkel der Eintrittskanten konstant sind, deren Winkel der Austrittskanten konstant sind, wobei die gekrümmten Oberflächen des Intrado und Extrado durch eine konische Oberfläche geschaffen werden, deren Scheitel der Schnittpunkt der Achse der Turbine mit den normal zur Turbinenachse verlaufenden Ebenen ist, mit der Eintrittsebene für den stromaufwärts gelegenen Teil und mit der Austrittsebene für den stromabwärts gelegenen Teil, wobei der Scheitelwinkel eine Funktion des Winkels der Eintrittskante für den stromaufwärts gelegenen Teil und des Winkels der Austrittskante für den stromabwärts gelegenen Teil ist.

## Claims

1. Method of driving a turbine (12, 112, 212, 312) in rotation, said turbine being connected to an upstream fluid admission channel (11, 111, 211, 311) and to a downstream ejection channel (13, 113, 213, 313), said method comprising the steps of:
- admitting a secondary fluid Fs in thefluid admission channel (11, 111, 211, 311), said admission channel presenting an inlet section adapted to generate a secondary fluid flow with high mass flow Dms, with a velocity Vs and a pressure Ps,
- simultaneously injecting a primary fluid Fp, presenting determined pressure Pp, velocity Vp, very much higher than those of the secondary fluid, and mass flow dmp, so as to obtain, in the fluid admission channel (11, 111, 211, 311), a homogeneous mixture presenting a high mass flow equal to the sum (Dsm + Dmp) of the primary and secondary fluids, and a flow velocity towards the turbine (12, 112, 212, 312) which is low relatively to the velocity of the primary fluid Fp,
- driving the turbine in rotation by the passage of the mixture of fluid over blades (18, 118, 218, 318) of this turbine, and
- ejecting the mixture of fluid by means of the fluid ejection channel (13, 113, 213, 313) of which the outlet section is designed to adapt the level of pressure at the outlet substantially to that of the fluid present in the vicinity of the ejection section.

2. Method according to Claim 1 for driving a turbine in rotation at a variable reference speed, characterized in that it consists in addition in:
- continuously measuring a magnitude representative of the real speed of rotation ω of the turbine,
- comparing this real speed of rotation with the reference speed of rotation,
- continuously modifying one or more parameters of the flow for the nominal working point of the turbine to correspond to the reference working point.

3. Method according to Claim 1 or 2, characterized in that it consists in determining the nominal working point by:
- modifying a section (351) for admission of the secondary fluid in the admission channel and/or by
- modifying a section (358) for injection of the primary fluid in the admission channel and/or by
- modifying a section of the fluid ejection channel and/or by
- modifying the primary fluid injection pressure.

4. Method according to one of Claims 1 or 3, characterized in that the primary fluid Fp is injected in parietal manner in the admission channel (11,111,211,311).

5. Method according to one of the preceding Claims, characterized in that the primary fluid Fp is injected in parietal manner following an axial direction in the admission channel (11, 111, 211, 311).

6. Method according to one of Claims 1 to 4, characterized in that the primary fluid Fp is injected so that the mixture of the primary and secondary fluids is driven in a helicoidal movement.

7. Method according to Claim 6, characterized in that the helicoidal movement is parietal.

8. Method according to one of Claims 1 to 3, characterized in that the primary fluid is injected in the admission channel in annular manner.

9. Method according to one of the preceding Claims, characterized in that a primary fluid Fp is used, presenting a speed at the level of an injection section (372) which is clearly supersonic before introduction in the admission channel (311).

10. Method according to Claim 9, characterized in that it consists in mixing the primary and secondary fluids by means of expansion waves created by the supersonic primary fluid in the vicinity of its introduction in the admission channel.

11. Method according to one of the preceding Claims, characterized in that it further consists in calibrating angles α and β of the mixture of fluid in an inlet plane of the turbine.

12. Method according to one of the preceding Claims, characterized in that a magnitude representative of the speed of rotation ω of the turbine is measured by measuring the static pressure upstream and downstream of the turbine (12, 112, 212, 312).

13. Method according to one of the preceding Claims, in which the velocity of the mixed fluids is increased by passing it through a convergent channel (16, 116, 216, 316) upstream of the turbine (12, 112, 212, 312).

14. Turbine device carrying out the method according to one of Claims 1 to 13, comprising:
- within a body presenting overall a symmetry of revolution, a turbine (12, 112, 212, 312), an upstream channel (11, 111, 211, 311) for admission of fluid towards the turbine, and a fluid ejection downstream channel (13, 113, 213, 313),
- means (14, 114, 214, 314) for injecting in the fluid admission channel a primary fluid Fp presenting determined pressure, velocity and mass flow Dmp,
- the fluid admission channel (11, 111, 211, 311) presenting an inlet section adapted to generate a secondary fluid flow with high mass flow Dsm, with a velocity vs and a pressure Ps,
- the injection means (14, 114, 214, 314) being adapted to deliver a primary fluid Fp presenting a pressure and a velocity very much higher than those of the secondary fluid, and being disposed so as to allow a homogeneous mixture to be obtained inside the fluid admission channel, which presented a high mass flow equal to the sum (Dms + Dmp) of the primary and secondary fluids, and a flow velocity towards the turbine (12, 112, 212, 312) which is low relatively to the speed of the primary fluid Fp,
- the ejection channel (13, 113, 213, 313) presenting an outlet section capable of adapting the level of pressure at the outlet substantially to that of the fluid present in the vicinity of the ejection section.

15. Device according to Claim 14, characterized in that it is adapted to drive the turbine at a variable reference speed, said device further comprising control and regulation means (50) comprising:
- means (19) for measuring a magnitude representative of the speed of rotation ω of the turbine,
- means (20) for acquiring the speed of rotation measured,
- processing means (21) adapted to compare the speed of rotation measured with a reference speed of rotation,
- actuators (51) adapted to regulate (21) functional and/or dimensional parameters of the flow to cause the measured value of the speed of rotation to coincide with the reference value of this speed, and
- a stop valve (22).

16. Device according to Claim 14 or 15, in which the injection means (14) is an injector presenting a nozzle.

17. Device according to Claim 14 or 16, characterized in that the injection means (114, 214) comprises at least one conduit (130, 230) adapted to introduce the primary fluid along the wall of the admission channel.

18. Device according to Claim 14 or 15, characterized in that the injection means (114) comprises at least one conduit (130) of given inclination α with respect to an axis A of the admission channel and of inclination β with respect to an axis F of this admission channel, adapted to deliver the primary fluid Fp in the admission channel along a helicoidal path.

19. Device according to Claim 14 or 15, characterized in that the injection means (314) is constituted by an annular space inside the admission channel, said annular space presenting a convergent section, a variable neck section (358) and a divergent section.

20. Device according to one of Claims 14 to 19, characterized in that the ejection channel (13, 113, 213, 313) is oriented radially and/or axially.

21. Device according to one of Claims 14 to 20, characterized in that the measuring means are constituted by at least two sensors (19) adapted to measure the static pressures prevailing upstream and/or downstream of the turbine.

22. Device according to one of Claims 14 to 21, characterized in that it further comprises:
- an actuator (355) adapted to vary the section of injection of the primary fluid and/or
- an actuator (353) adapted to vary the section of admission of the secondary fluid and/or
- an actuator (354) adapted to vary the section of ejection of the mixture of fluid.

23. Device according to Claim 22, characterized in that each actuator (353, 354, 355) is controlled by the processing means (21).

24. Device according to one of Claims 14 to 23, characterized in that the rotation shaft of the turbine is constituted by a mandrel rod (160) of a tool (180) driven by the turbine.

25. Device according to one of Claims 14 to 24, characterized in that the turbine and/or an upstream distributor are provided with blades presenting a constant chord, a constant thickness along a cylindrical section having for axis that of said turbine, constant leading edge angles, constant trailing edge angles, curved under and upper surfaces generated by a conical surface whose apex is the point of intersection of the axis of said turbine with the planes, perpendicular to the axis of said turbine, inlet for the upstream part and outlet for the downstream part, and of which the apex angle is a function of the leading edge angle for the upstream part and of the trailing edge angle for the downstream part.
